# FASCICULE DE BREVET EUROPEEN

(11) **EP 3 387 495 B1**
(45) Date de publication et mention de la délivrance du brevet: **11.03.2020**
(21) Numéro de dépôt: 16809185.8
(22) Date de dépôt: 05.12.2016
(51) Int. Cl.: G04F 7/08

(54) **MÉCANISME DE RATTRAPANTE**
RATTRAPANTE-MECHANISMUS
SPLIT TIME COUNTER MECHANISM

(30) Priorité: 09.12.2015 EP 15198586
(43) Date de publication de la demande: 17.10.2018
(73) Titulaire: Patek Philippe SA Genève, 1204 Genève (CH)
(72) Inventeur: LEMONNIER, Marc, 39220 Les Rousses (FR); VALLET, Bertrand, 74000 Annecy (FR); BENVEGNIN, Alexandre, 1169 Yens (CH)
(74) Mandataire: Micheli & Cie SA
(86) Numéro de dépôt international: PCT/IB2016/057346
(87) Numéro de publication internationale: WO 2017/098394

(56) Documents cités:
- EP-A1- 0 490 285
- EP-A2- 2 897 002
- JP-Y1- S5 041 917
- US-A- 253 338

## Description

La présente invention concerne un mécanisme de rattrapante destiné à équiper un mécanisme de chronographe à rattrapante.

Le mécanisme de rattrapante est un mécanisme complémentaire au mécanisme de chronographe permettant d'entraîner une deuxième aiguille trotteuse appelée aiguille de rattrapante ou simplement rattrapante. La rattrapante ou aiguille de rattrapante peut se mouvoir en restant superposée à la première aiguille de chronographe, peut être arrêtée sans que l'aiguille de chronographe le soit, puis ramenée dans une position où elle est à nouveau superposée à l'aiguille de chronographe en marche et enfin peut être arrêtée et remise à zéro en même temps que l'aiguille de chronographe. Le mécanisme de rattrapante permet donc l'affichage de plusieurs temps successifs mesurés à partir de la même origine, le temps de lecture pouvant être rattrapé sans perturber la mesure.

L'aiguille de rattrapante est chassée sur l'axe de la roue de rattrapante qui est lui-même pivoté dans l'axe de chronographe de la roue de chronographe. Dans les mécanismes de rattrapante connus, le verrouillage ou indexage de l'aiguille de rattrapante et de l'aiguille de chronographe chassée sur l'axe de chronographe s'effectue par l'intermédiaire d'un levier de rattrapante pivoté sur la roue de rattrapante et d'un cœur de rattrapante solidaire de l'axe de chronographe.

Les mécanismes de rattrapante connus sont en général commandés par un poussoir agissant sur une roue à colonnes de rattrapante et comprennent une pince de rattrapante comportant deux bras permettant de bloquer la roue de rattrapante et deux becs coopérant avec la roue à colonnes de rattrapante. Lorsque les becs de la pince de rattrapante sont en appui contre des colonnes de la roue à colonnes, les deux bras de la pince de rattrapante sont écartés et la roue de rattrapante est libérée. Le mobile de rattrapante est alors solidaire du mobile de chronographe grâce au levier de rattrapante et les aiguilles de rattrapante et de chronographe sont superposées. Lorsque les becs de la pince de rattrapante tombent entre deux colonnes de la roue à colonnes, les bras de la pince se ferment et immobilisent la roue de rattrapante ce qui arrête l'aiguille de rattrapante. L'aiguille de chronographe continue sa rotation librement.

Dans les mécanismes de rattrapante classiques sans isolation, le levier de rattrapante est constamment en contact avec le cœur de rattrapante et glisse ou roule sur ledit cœur de rattrapante lorsque la roue de rattrapante est bloquée et que le cœur de rattrapante tourne entraîné par l'axe de chronographe. Cependant, le passage de la pointe du cœur de rattrapante entraîne une variation d'amplitude et par conséquent une consommation d'énergie importante.

Il a donc été développé des mécanismes d'isolation permettant d'isoler le levier de rattrapante du cœur de rattrapante lorsque la pince de rattrapante bloque le mobile de rattrapante. Ces mécanismes comprennent en général une roue d'isolation pivotant sur l'axe de rattrapante et munie d'une goupille pour isoler le levier de rattrapante. Cette roue d'isolation est actionnée à la fermeture de la pince de rattrapante par le biais d'un bras d'isolation (ou d'une pieuvre d'isolation) commandé par la roue à colonnes de rattrapante. Ainsi, avec un tel mécanisme d'isolation, il est possible de limiter la consommation d'amplitude du levier de rattrapante lorsque la pince de rattrapante est fermée. Cependant, l'ajout d'une roue d'isolation pivotant sur l'axe de rattrapante augmente l'épaisseur du mouvement. De plus, lors de l'isolation, la roue d'isolation actionnée par son bras ou sa pieuvre de commande est soumise à des efforts radiaux. Ces efforts sont nécessaires pour vaincre la force du levier de rattrapante mais se traduisent par des déformations longitudinales sur l'axe de rattrapante (déformations en flexion). Ces déformations sont telles qu'en général, dans un mécanisme de rattrapante à isolation, la roue de rattrapante doit être pivotée dans un pont de rattrapante pour limiter ces déformations. L'encombrement du mécanisme s'en voit encore augmenté.

Le document EP 2 897 002 A2 décrit un mécanisme de rattrapante selon le préambule de la revendication indépendante 1, et comportant aussi un mécanisme d'isolation à diaphragme.

Le but de la présente invention est de réaliser un mécanisme de rattrapante à isolation qui obvie aux inconvénients précités. En particulier, le but de la présente invention est de réaliser un mécanisme de rattrapante à isolation qui soit moins encombrant que les mécanismes de rattrapante à isolation connus, de préférence qui ne soit pas plus encombrant qu'un mécanisme de rattrapante classique sans isolation et qui permette de réduire les efforts et les déformations sur l'axe de rattrapante lors de l'isolation du levier de rattrapante.

La présente invention a pour objet un mécanisme de rattrapante tel que défini dans la revendication indépendante 1. Des formes d'exécution préférées sont définies dans les revendications dépendantes 2 à 13.

Enfin, comme défini dans la revendication 14, la présente invention a également pour objet un mécanisme de chronographe muni d'un mécanisme de rattrapante tel que ci-dessus.

Les figures annexées illustrent schématiquement une forme d'exécution d'un mécanisme de rattrapante selon l'invention.
Les figures 1 à 4 illustrent le mécanisme de rattrapante selon une forme d'exécution de l'invention dans une position de repos, vu de dessus, de dessous, en vue éclatée et en perspective respectivement.
La figure 5 illustre le mécanisme de rattrapante selon une forme d'exécution de l'invention dans une première phase de blocage.
La figure 6 illustre le mécanisme de rattrapante selon une forme d'exécution de l'invention dans une deuxième phase marquant le début de l'isolation.
La figure 7a illustre le mécanisme de rattrapante selon une forme d'exécution de l'invention dans une troisième phase d'isolation complète.
La figure 7b illustre le mécanisme de rattrapante selon une forme d'exécution de l'invention après isolation complète du levier de rattrapante.
La figure 8 illustre le mécanisme de rattrapante selon une forme d'exécution de l'invention dans un cas particulier de la troisième phase d'isolation.
Les figures 9 à 12 illustrent chacune le mécanisme de rattrapante selon une forme d'exécution de l'invention dans un cas limite de la troisième phase d'isolation.

Le mécanisme de rattrapante selon la présente invention est un mécanisme de rattrapante à isolation destiné à équiper un mécanisme de chronographe traditionnel. De manière connue, le mécanisme de chronographe comprend notamment une roue de chronographe et un cœur de chronographe solidaire d'un axe de chronographe. Ledit axe de chronographe porte encore une aiguille de chronographe. Ces éléments (non illustrés) font partie d'un mécanisme de chronographe traditionnel et ne seront pas décrits plus en détail ici.

En particulier, le mécanisme de rattrapante comprend un cœur de rattrapante 1 chassé sur l'axe de chronographe du mécanisme de chronographe et une roue de rattrapante 3 dont l'axe de rattrapante 2 pivote traditionnellement dans ledit axe de chronographe.

Sur la roue de rattrapante 3 est pivoté un levier de rattrapante 4. Par exemple et comme illustré aux figures, le levier de rattrapante 4 peut être monté pivotant autour d'un premier tenon 5 lui-même chassé dans la roue de rattrapante 3.

De manière traditionnelle, l'axe de rattrapante 2 de la roue de rattrapante 3 porte une aiguille de rattrapante (non illustrée) qui, vue du côté cadran du mécanisme de chronographe, est placée sur l'aiguille de chronographe.

Le levier de rattrapante 4 comporte un premier bras 6 portant à son extrémité un tenon 7 destiné à coopérer avec l'extrémité libre 8 d'un ressort de rappel de levier de rattrapante 9 fixé dans la planche de la roue de rattrapante 3 au moyen d'une vis 10 par exemple.

Le levier de rattrapante 4 comporte encore un second bras 11 dont l'extrémité active 12 est destinée à coopérer avec le cœur de rattrapante 1. Dans la forme d'exécution illustrée, l'extrémité active 12 du levier de rattrapante 4 présente une portion plane 15 perpendiculaire au plan dudit levier 4. L'extrémité active 12 porte un galet d'indexage 16 monté pivotant autour d'une première cheville 17 elle-même chassée dans ladite extrémité active 12. Ladite première cheville 17 forme un axe de rotation perpendiculaire au plan du levier de rattrapante 4 pour le galet d'indexage 16 et est chassée dans ledit levier 4 de sorte que ledit galet d'indexage 16 dépasse sensiblement de la portion plane 15 dans l'axe longitudinal du levier et de sorte que la portion plane 15 s'étende sensiblement de part et d'autre dudit galet d'indexage 16. La portion plane 15 peut être constituée d'une face plane venue d'une pièce, comme une tuile ou une palette en rubis par exemple ou de deux faces planes placées de part et d'autre du galet d'indexage 16. Les références 15 à 17 sont illustrées sur la figure 1 uniquement. Seule la référence 12 indiquant l'extrémité active du levier de rattrapante 4 est illustrée sur le reste des figures. Il est évident que l'extrémité active 12 du levier de rattrapante 4 pourrait avoir toute autre forme appropriée.

Le mécanisme de rattrapante selon l'invention comprend en outre de manière traditionnelle des pinces de blocage 18 destinées à coopérer avec la roue de rattrapante 3 pour bloquer et libérer celle-ci. Les pinces de blocage 18 comprennent par exemple deux bras de blocage concourants et pivotant en leur point d'intersection A sur un pont du mouvement de chronographe entre une première position ouverte dans laquelle la roue de rattrapante 3 est libre (figures 1 à 4) et une seconde position fermée dans laquelle les pinces de blocage 18 coopèrent avec la roue de rattrapante 3 pour immobiliser celle-ci. De manière connue, l'extrémité libre des pinces de blocage 18 est destinée à coopérer avec la denture de la roue de rattrapante 3 pour immobiliser celle-ci dans la position fermée desdites pinces de blocage 18. Pour ce faire, ladite extrémité libre des pinces de blocage 18 peut présenter un profil cranté comme illustré aux figures.

Dans la forme d'exécution illustrée, les pinces de blocage 18 sont solidaires d'une paire de becs 19 pivotant également en A et agencés pour coopérer avec une roue à colonnes de rattrapante 20 pour commander le pivotement des pinces de blocage 18. Lorsque les becs 19 sont en appui contre des colonnes de la roue à colonnes de rattrapante 20, les pinces de blocage 18 sont en position ouverte (figures 1 à 4) tandis que lorsque les becs 19 se trouvent entre les colonnes de la roue à colonnes de rattrapante 20, les pinces de blocages 18 sont en position fermée et la roue de rattrapante 3 immobilisée (figures 5 à 12).

La roue à colonnes de rattrapante 20 est montée pivotante sur un pont ou la platine du mécanisme de chronographe et est commandée par un mécanisme de commande (non illustré) qui peut être actionné par l'utilisateur au moyen d'un poussoir par exemple, lorsque ce dernier veut mesurer un temps intermédiaire ou rattraper la mesure de l'aiguille de chronographe. Ce mécanisme de commande n'est pas illustré et ne sera pas décrit plus en détail.

Le mécanisme de rattrapante selon l'invention comprend en outre un mécanisme d'isolation qui fait la particularité de l'invention. Ce mécanisme d'isolation comprend des pinces d'isolation 21. Dans la forme d'exécution illustrée, les pinces d'isolation 21 sont formées de deux bras concourants et pivotés en leur intersection sur un pont ou la platine du mécanisme de chronographe.

Les bras des pinces d'isolation 21 sont agencés pour pivoter entre une première position ouverte (les deux bras des pinces d'isolation sont écartés l'un de l'autre) et une seconde position fermée (les deux bras des pinces d'isolation sont rapprochés l'un de l'autre). Dans leur position fermée, les pinces d'isolation 21 coopèrent avec le levier de rattrapante 4 pour le faire pivoter dans une position dans laquelle il n'est plus en contact avec le cœur de rattrapante 1 quelle que soit la position dudit cœur de rattrapante 1. Dans cette position fermée des pinces d'isolation 21, le levier de rattrapante 4 est donc isolé du cœur de rattrapante 1 qui peut pivoter sans entrer en contact avec ledit levier de rattrapante 4.

Dans la forme d'exécution illustrée, les pinces d'isolation 21 sont pivotées en A concentriquement aux pinces de blocage 18 et chacun des bras formant les pinces d'isolation 21 est venu d'une pièce avec un des becs 19. De plus, dans la forme d'exécution illustrée, les pinces de blocage 18 sont flexibles et sont portées par les pinces d'isolation 21. Dans les figures, chacun des bras des pinces de blocage 18 est fixé à un bras des pinces d'isolation 21 au moyen de deux chevilles 18b par exemple.

Selon la forme d'exécution illustrée de l'invention, chacun des bras des pinces d'isolation 21 présente une extrémité active 22 de forme circulaire et les pinces d'isolation 21 sont agencées de manière à ce que lesdites extrémités actives 22 soient concentriques à l'axe de rattrapante 2 lorsque les pinces d'isolation 21 sont dans leur seconde position fermée.

Le levier de rattrapante 4 comprend une protubérance agencée pour coopérer avec les pinces d'isolation 21 dans leur position fermée de sorte qu'un appui des pinces d'isolation 21 sur la protubérance entraîne le pivotement du levier de rattrapante 4 dans une position dans laquelle il n'est plus en contact avec le cœur de rattrapante 1. Dans la forme d'exécution illustrée, la protubérance est un premier galet d'isolation 13 monté pivotant sur le premier bras 6 dudit levier de rattrapante 4. Ainsi, lorsque les pinces d'isolation 21 pivotent dans leur position fermée, elles viennent en appui contre le premier galet d'isolation 13 et entraînent le pivotement du levier de rattrapante 4 autour du premier tenon 5, ledit levier 4 s'éloignant alors du cœur de rattrapante 1.

Pour assurer le contact entre les pinces d'isolation 21 et le premier galet d'isolation 13 du levier de rattrapante 4 lorsque les pinces d'isolation 21 sont en position fermée, lesdites pinces d'isolation 21 sont soumises à l'action d'une force élastique qui tend à les déplacer dans leur position fermée. Dans la forme d'exécution illustrée, la force élastique est constituée d'un ressort d'isolation 23 pivoté en A concentriquement aux pinces d'isolation 21 et comprenant deux bras élastique agissant respectivement chacun sur un bras des pinces d'isolation 21.

Le fonctionnement du mécanisme de rattrapante et notamment du mécanisme d'isolation selon l'invention est décrit en détail dans la suite en référence aux figures 1 à 12.

Les figures 1 à 4 illustrent le mécanisme de rattrapante au repos c'est-à-dire lorsque l'aiguille de rattrapante et l'aiguille de chronographe sont superposées.

Dans cette position de repos, les becs 19 sont chacun en appui contre une colonne de la roue à colonnes de rattrapante 20. Les pinces de blocage 18 et les pinces d'isolation 21 sont dans leur position ouverte. Le levier de rattrapante 4 est en appui sur le cœur de rattrapante 1, le galet d'indexage 16 se trouvant dans le creux entre les épaulements 1 b du cœur de rattrapante 1 tandis que les portions planes 15 de l'extrémité active 12 dudit levier de rattrapante 4 sont en appui sur lesdits épaulements 1b, garantissant ainsi l'indexation de l'aiguille de rattrapante avec l'aiguille de chronographe.

Dans cette position de repos, l'aiguille de rattrapante est donc superposée à l'aiguille de chronographe et suit les mouvements de celle-ci (mise en marche, arrêt, remise à zéro).

Sur commande de l'utilisateur qui veut mesurer un temps intermédiaire, la roue à colonnes de rattrapante 20 pivote d'un pas. Les becs 19 tombent alors chacun dans un espace entre deux colonnes de ladite roue à colonnes de rattrapante 20 (figure 5). La chute des becs 19 entraîne le pivotement des pinces de blocage 18 et des pinces d'isolation 21 depuis leur position ouverte dans leur position fermée.

Le mécanisme de rattrapante selon l'invention est agencé pour que le blocage de la roue de rattrapante 3 et l'isolation du levier de rattrapante 4 se fasse en deux phases successives, les pinces de blocage 18 atteignant leur position fermée avant que les pinces d'isolation 21 n'atteignent la leur. Ainsi, dans une première phase de blocage illustrée à la figure 5, les pinces de blocage 18 ont déjà atteint leur position fermée, immédiatement après le début de la chute des becs 19 entre les colonnes de la roue à colonnes 20 et immobilisent donc la roue de rattrapante 3 alors que les pinces d'isolation 21 n'ont pas encore fait pivoter le levier de rattrapante 4. Dès cette première phase de blocage, l'aiguille de rattrapante est stoppée. Cela permet d'éviter des déphasages ou soubresauts de l'aiguille de rattrapante par rapport à l'aguille de chronographe. Ce genre de déphasages ou sauts en avant de l'aiguille de rattrapante par rapport à l'aiguille de chronographe peuvent se produire dans le cas où le levier de rattrapante serait isolé avant ou simultanément au blocage de la roue de rattrapante : dans ce cas, durant un bref instant, la roue de rattrapante n'est plus liée au mobile de chronographe et l'aiguille de rattrapante est donc libre de toute rotation.

Dans une seconde phase marquant le début de l'isolation et illustrée à la figure 6, les becs 19 poursuivent leur chute entre les colonnes de la roue à colonnes de rattrapante 20 et les pinces d'isolation 21 poursuivent leur rotation pour atteindre leur position fermée dans laquelle elles sont en appui contre le premier galet d'isolation 13 du levier de rattrapante 4 et font pivoter ledit levier. Le levier de rattrapante 4 commence donc à s'éloigner du cœur de rattrapante 1. La roue de rattrapante 3 est toujours bloquée par les pinces de blocage 18. Dans la forme d'exécution illustrée, la flexibilité desdites pinces de blocage 18 compense leur rotation supplémentaire (puisqu'elles sont portées par les pinces d'isolation 21) et leur permet de rester en appui contre la roue de rattrapante 3 sans risque de casse même si la force radiale des pinces de blocage 18 sur la roue de rattrapante 3 augmente.

Enfin, le mécanisme de rattrapante atteint sa position de blocage et d'isolation complète lors d'une troisième phase illustrée à la figure 7a. Suite à la chute des becs 19 entre les colonnes de la roue à colonnes de rattrapante 20, les pinces d'isolation 21 pivotent jusqu'à ce qu'elles arrivent en butée contre deux excentriques 24. Cette position en butée contre les excentriques 24 correspond alors à la position fermée des pinces d'isolation 21 et des pinces de blocage 18. La position des excentriques 24 peut être réglée pour que dans cette position fermée des pinces d'isolation 21, le levier de rattrapante 4 se trouve dans une position dans laquelle il est complétement isolé du cœur de rattrapante 1 qui peut pivoter librement sans contact avec l'extrémité active 12 du levier de rattrapante 4 et son galet d'indexage 16 en particulier. Comme il est visible dans la figure 7b, dans cette position d'isolation complète du levier de rattrapante 4, même la pointe 1a du cœur de rattrapante 1 n'entre pas en contact avec le levier de rattrapante 4. Bien entendu, dans cette position d'isolation compète, la roue de rattrapante 3 est toujours bloquée par les pinces de blocage 18.

A nouveau sur commande de l'utilisateur, le mécanisme de rattrapante peut être remis à zéro par rapport à l'aiguille de chronographe, c'est-à-dire que l'aiguille de rattrapante peut être ramenée dans sa position indexée dans laquelle elle est superposée à l'aiguille de chronographe.

L'actionnement du mécanisme de commande par l'utilisateur entraîne la rotation d'un pas de la roue à colonnes de rattrapante 20. Les becs 19 sortent de leur logement entre deux colonnes pour revenir chacun en appui sur une colonne de la roue à colonnes de rattrapante 20. Les pinces de blocage 18 et les pinces d'isolation 21 pivotent alors et retrouvent leur position ouverte. Comme lors de la mesure d'un temps intermédiaire décrit ci-dessus, le réindexage de l'aiguille de rattrapante sur l'aiguille de chronographe se fait en deux étapes. D'abord, les pinces d'isolation 21 libèrent le levier de rattrapante 4 qui revient au contact du cœur de rattrapante 1 sous l'action de son ressort de rappel 9. Ensuite, les pinces de blocage 18 libèrent la roue de rattrapante 3. L'extrémité active 12 du levier de rattrapante 4 qui est en contact avec le cœur de rattrapante 1, roule (ou glisse) sur celui-ci jusqu'à ce que le galet d'indexage 16 tombe dans le creux entre les épaulements 1b dudit cœur de rattrapante 1 et que la portion plane 15 coopère avec lesdits épaulements 1b. Le mécanisme de rattrapante a retrouvé sa position de repos et l'aiguille de rattrapante et l'aiguille de chronographe sont à nouveau superposées.

Dans la forme d'exécution illustrée, les pinces d'isolation 21 et leur extrémité active circulaire 22 ne forment pas un cercle complet autour de la roue de rattrapante 3 lorsque lesdites pinces d'isolation 21 sont dans leur position fermée. Il existe deux zones critiques, appelées zones mortes C, D entre les extrémités actives 22 des pinces d'isolation 21. Si, au moment de l'arrêt de la rattrapante (mesure d'un temps intermédiaire), la roue de rattrapante 3 se trouve dans une position telle que le premier galet d'isolation 13 du levier de rattrapante 4 se situe dans une des zones mortes C, D, alors les pinces d'isolation 21 n'entreront pas en contact avec ledit premier galet d'isolation 13 et le levier de rattrapante 4 ne pivotera pas dans sa position d'isolation éloignée du cœur de rattrapante 1 même dans la position fermée des pinces d'isolation 21.

Pour garantir une isolation complète, même dans ce cas critique, le mécanisme d'isolation du mécanisme de rattrapante selon la forme d'exécution illustrée comprend en outre un levier d'isolation 25 pivoté sur la roue de rattrapante 3. Par exemple et comme illustré aux figures, le levier d'isolation 25 peut être monté pivotant autour d'un deuxième tenon 26 lui-même chassé dans la roue de rattrapante 3.

Le levier d'isolation 25 porte à une première extrémité une goupille d'isolation 27 agencée pour se déplacer dans une lumière 14 pratiquée dans le second bras 11 du levier de rattrapante 4. L'autre extrémité du levier d'isolation 25 présente une protubérance qui dans la forme d'exécution illustrée est constituée par un second galet d'isolation 28 pivoté sur ledit levier d'isolation 25. Comme le premier galet d'isolation 13, le second galet d'isolation 28 est agencé pour coopérer avec les pinces d'isolation 21 dans leur position fermée. En outre, le levier d'isolation 25, sa goupille d'isolation 27 et la lumière 14 prévue sur le levier de rattrapante 4 sont agencés de sorte qu'un appui des pinces d'isolation 21 sur le second galet d'isolation 28 entraîne le pivotement du levier d'isolation 25 autour du second tenon 26 et le pivotement du levier de rattrapante 4 dans une position dans laquelle ce dernier n'est plus en contact avec le cœur de rattrapante 1.

Le levier d'isolation 25 et le levier de rattrapante 4, et en particulier les premiers et second galets d'isolation 13, 28, sont agencés de sorte qu'il y ait toujours au moins un des premier et second galets d'isolation 13, 28 en contact avec les pinces d'isolation 21 lorsque celles-ci sont dans leur position fermée. Ainsi, le levier de rattrapante 4 peut être isolé du cœur de rattrapante lors de la mesure d'un temps intermédiaire quelle que soit la position de la roue de rattrapante 3 lorsque celle-ci est bloquée par les pinces de blocage 18.

La figure 8 illustre le cas où au déclenchement du mécanisme de rattrapante (mesure d'un temps intermédiaire), la roue de rattrapante 3 et le levier de rattrapante 4 sont dans une position dans laquelle le premier galet d'isolation 13 se trouve dans la zone morte C et n'est donc pas atteignable par les pinces d'isolation 21 en position fermée. Dans ce cas, les pinces d'isolation 21 en pivotant dans leur position fermée viennent en contact avec le second galet d'isolation 28 ce qui fait pivoter le levier d'isolation 25. Le pivotement dudit levier d'isolation 25 entraîne le déplacement de la goupille d'isolation 27 dans la lumière 14 du levier de rattrapante 4 et par conséquent le pivotement dudit levier de rattrapante 4 dans une position dans laquelle il n'est plus en contact avec le cœur de rattrapante 1.

Comme illustré aux figures 9 à 12, de préférence, le levier de rattrapante 4, le levier d'isolation 25 et les premier et second galets d'isolation 13, 28 sont agencés pour que l'isolation ait lieu même lorsque l'un desdits premier et second galets d'isolation 13, 28 vient en appui à la limite d'une extrémité active 22 des pinces d'isolation 21 et donc à la limite d'une zone morte C ou D (premier galet d'isolation 13 en limite des pinces d'isolation 21 dans les figures 10 et 11, et second galet d'isolation 28 en limite des pinces d'isolation 21 dans les figures 9 et 12).

Dans la forme d'exécution décrite ci-dessus, les pinces d'isolation sont formées de deux bras concourants et pivotés en un même point qui est leur intersection. En variante, les pinces d'isolation pourraient comprendre deux bras concourants pivotés chacun en un point distinct et différent de leur intersection, sur un pont ou la platine du mécanisme de chronographe. De manière générale, les pinces d'isolations du mécanisme selon l'invention sont formées de deux bras concourants et qui peuvent être rapprochés l'un de l'autre pour venir coopérer avec et « saisir » le levier de rattrapante 4.

Dans la forme d'exécution décrite ci-dessus, les pinces d'isolation sont pivotées coaxialement aux pinces de blocage et sont commandées simultanément, les pinces de blocage étant portées par les pinces d'isolation. Il va de soi qu'en variante, les pinces d'isolation pourraient être pivotées en un autre point du mouvement, indépendamment des pinces de blocage. De même, lesdites pinces d'isolation pourraient être commandées par les pinces de blocage ou encore directement commandées par la roue à colonnes de rattrapante.

D'autre part, les pinces de blocage sont bien connues de l'homme du métier et pourraient avoir toute forme appropriée à leur fonction et pourraient être totalement indépendantes des pinces d'isolation.

De même, la forme de l'extrémité active du levier de rattrapante décrite ci-dessus est un exemple. Il est évident que ladite extrémité active et le levier de rattrapante pourraient avoir toute forme appropriée.

On réalise ainsi un mécanisme de rattrapante avec isolation qui permet de limiter voire supprimer les contraintes radiales sur l'axe de rattrapante en offrant une isolation concentrique par rapport à la roue de rattrapante. Il n'est ainsi plus nécessaire de faire pivoter l'axe de rattrapante dans un pont dédié ou entre deux ponts dédiés. De plus, le mécanisme de rattrapante selon l'invention permet une isolation complète du levier qui n'est plus du tout en contact avec le cœur de rattrapante lors de la mesure d'un temps intermédiaire ce qui permet de limiter la variation d'amplitude du mouvement (plus besoin de passer la pointe du cœur pour le levier de rattrapante). En outre, le mécanisme de rattrapante et son mécanisme d'isolation selon l'invention permettent de conserver les dimensions d'un mécanisme de rattrapante classique sans isolateur puisqu'en ne recourant pas à une roue d'isolation, aucune épaisseur supplémentaire n'est ajoutée au mécanisme (les pinces d'isolation travaillant dans l'épaisseur du levier de rattrapante). Enfin, le mécanisme de rattrapante selon l'invention est relativement compact en termes de pièces et d'encombrement et est facilement réglable.

## Revendications

1. Mécanisme de rattrapante comprenant une roue de rattrapante (3), un levier de rattrapante (4) pivoté sur la roue de rattrapante (3) et soumis à l'action d'un ressort de rattrapante (9) tendant à maintenir ledit levier de rattrapante (4) au contact d'un cœur de rattrapante (1) pivoté coaxialement à la roue de rattrapante (3) et des moyens de blocage (18) de la roue de rattrapante (3) agencés pour pivoter entre une première position de repos et une seconde position de blocage dans laquelle ils bloquent la roue de rattrapante (3), **caractérisé par le fait que** le mécanisme de rattrapante comprend en outre des pinces d'isolation (21) formées de deux bras concourants et présentant chacun une extrémité active (22) destinée à coopérer avec le levier de rattrapante (4), lesdites pinces d'isolation (21) étant agencées pour que les bras pivotent entre une première position de repos dans laquelle le levier de rattrapante (4) est en contact avec le cœur de rattrapante (1) et une seconde position d'isolation dans laquelle une des extrémités actives (22) des pinces d'isolation coopère avec le levier de rattrapante (4) pour le faire pivoter contre l'action de son ressort de rattrapante (9) dans une position dans laquelle il n'est plus en contact avec le cœur de rattrapante (1) ; et **par le fait que** les moyens de blocage (18) sont agencés par rapport aux pinces d'isolation (21) pour bloquer la roue de rattrapante (3) avant que les pinces d'isolation (21) n'entrent en contact avec le levier de rattrapante (4) lorsque lesdites pinces d'isolation (21) pivotent dans leur seconde position d'isolation.

2. Mécanisme de rattrapante selon la revendication 1, **caractérisé par le fait que** les bras des pinces d'isolation (21) sont agencés pour pivoter à leur intersection (A).

3. Mécanisme de rattrapante selon la revendication 1, **caractérisé par le fait que** les bras des pinces d'isolation (21) sont agencés pour pivoter chacun en un point distinct et différent de leur intersection.

4. Mécanisme de rattrapante selon l'une des revendications 2 ou 3, **caractérisé par le fait que** les moyens de blocage (18) sont pivotés coaxialement au point d'intersection des bras des pinces d'isolation (21).

5. Mécanisme de rattrapante selon l'une des revendications précédentes, **caractérisé par le fait que** les extrémités actives (22) des pinces d'isolation (21) ont une forme essentiellement circulaire ; et **par le fait que** lesdites extrémités actives (22) sont concentriques à la roue de rattrapante (3) lorsque les pinces d'isolation sont dans leur seconde position d'isolation.

6. Mécanisme de rattrapante selon l'une des revendications précédentes, **caractérisé par le fait que** les pinces d'isolation (21) sont soumises à l'action d'un ressort d'isolation (23) tendant à les pousser dans leur seconde position d'isolation.

7. Mécanisme de rattrapante selon l'une des revendications précédentes, **caractérisé par le fait que**, dans leur seconde position d'isolation, les pinces d'isolation (21) viennent en butée contre des excentriques (24) dont la position est réglable.

8. Mécanisme de rattrapante selon l'une des revendications précédentes, **caractérisé par le fait que** les moyens de blocages sont des pinces de blocages (18).

9. Mécanisme de rattrapante selon la revendication 7, **caractérisé par le fait que** les pinces de blocages (18) sont portées par les pinces d'isolation (21).

10. Mécanisme de rattrapante selon la revendication 8, **caractérisé par le fait que** les pinces de blocages (18) sont flexibles.

11. Mécanisme de rattrapante selon l'une des revendications précédentes, **caractérisé par le fait que** le mécanisme comprend en outre une roue à colonnes de rattrapante (20) dont la rotation commande le pivotement des pinces d'isolation (21) et/ou des moyens de blocage (18).

12. Mécanisme de rattrapante selon l'une des revendications précédentes, **caractérisé par le fait que** le mécanisme comprend en outre un levier d'isolation (25) pivoté sur la roue de rattrapante (3) et agencé pour coopérer avec les extrémités actives (2) des pinces d'isolation (21) et avec le levier de rattrapante (4) de sorte que le pivotement du levier d'isolation (25) entraîne le pivotement du levier de rattrapante (4) ; et **par le fait que** le levier d'isolation (25) est en outre agencé sur la roue de rattrapante (3) de sorte que, quelle que soit la position de la roue de rattrapante (3) lorsque les pinces d'isolation (21) atteignent leur seconde position d'isolation, elles viennent en contact via leurs extrémités actives (22) soit avec le levier de rattrapante (4) soit avec le levier d'isolation (25) ou les deux pour garantir que le levier de rattrapante (4) est toujours pivoté dans une position où il n'est plus en contact avec le cœur de rattrapante (1).

13. Mécanisme de rattrapante selon l'une des revendications précédentes, **caractérisé par le fait que** le levier de rattrapante (4) comprend un premier galet d'isolation (13) pivoté sur ledit levier de rattrapante (4) et destiné à coopérer avec l'extrémité active (22) des pinces d'isolation (21).

14. Mécanisme de chronographe comprenant un mécanisme de rattrapante selon l'une des revendications 1 à 13.

## Patentansprüche

1. Rattrapante-Mechanismus, der ein Rattrapante-Rad (3), einen Rattrapante-Hebel (4), der sich auf dem Rattrapante-Rad (3) dreht und der Wirkung einer Rattrapante-Feder (9) unterliegt, die dazu neigt, den Rattrapante-Hebel (4) mit einem Rattrapante-Herz (1) in Kontakt zu halten, das sich koaxial zu dem Rattrapante-Rad (3) dreht, und Mittel (18) zum Sperren des Rattrapante-Rades (3) umfasst, die gestaltet sind, um sich zwischen einer ersten, einer Ruheposition und einer zweiten, einer Sperrposition zu drehen, in der sie das Rattrapante-Rad (3) sperren, **dadurch gekennzeichnet, dass** der Rattrapante-Mechanismus ferner Trennzangen (21) umfasst, die aus zwei sich schneidenden Armen gebildet sind und jeweils ein aktives Ende (22) aufweisen, das dazu bestimmt ist, mit dem Rattrapante-Hebel (4) zusammenzuwirken, wobei die Trennzangen (21) gestaltet sind, damit die Arme sich zwischen einer ersten, einer Ruheposition, in der der Rattrapante-Hebel (4) mit dem Rattrapante-Herz (1) in Kontakt ist, und einer zweiten, einer Trennposition drehen, in der eines von den aktiven Enden (22) der Trennzangen mit dem Rattrapante-Hebel (4) zusammenwirkt, um ihn gegen die Wirkung seiner Rattrapante-Feder (9) in eine Position zu drehen, in der er nicht mehr mit dem Rattrapante-Herz (1) in Kontakt ist; und dadurch, dass die Sperrmittel (18) in Bezug auf die Trennzangen (21) gestaltet sind, um das Rattrapante-Rad (3) zu sperren, bevor die Trennzangen (21) mit dem Rattrapante-Hebel (4) in Kontakt gelangen, wenn die Trennzagen (21) sich in ihre zweite Trennposition drehen.

2. Rattrapante-Mechanismus nach Anspruch 1, **dadurch gekennzeichnet, dass** die Arme der Trennzangen (21) gestaltet sind, um sich an ihrem Schnittpunkt (A) zu drehen.

3. Rattrapante-Mechanismus nach Anspruch 1, **dadurch gekennzeichnet, dass** die Arme der Trennzangen (21) gestaltet sind, um sich jeweils an einem Punkt zu drehen, der von ihrem Schnittpunkt getrennt ist und sich von ihm unterscheidet.

4. Rattrapante-Mechanismus nach einem der Ansprüche 2 oder 3, **dadurch gekennzeichnet, dass** die Sperrmittel (18) sich koaxial an dem Schnittpunkt der Arme der Trennzangen (21) drehen.

5. Rattrapante-Mechanismus nach einem der vorhergehenden Ansprüche, **dadurch gekennzeichnet, dass** die aktiven Enden (22) der Trennzangen (21) eine im Wesentlichen kreisförmige Form aufweisen; und dadurch, dass die aktiven Enden (22) konzentrisch zu dem Rattrapante-Rad (3) sind, wenn die Trennzangen sich in ihrer zweiten Trennposition befinden.

6. Rattrapante-Mechanismus nach einem der vorhergehenden Ansprüche, **dadurch gekennzeichnet, dass** die Trennzangen (21) der Wirkung einer Trennfeder (23) unterliegen, die dazu neigt, sie in ihre zweite Trennposition zu drücken.

7. Rattrapante-Mechanismus nach einem der vorhergehenden Ansprüche, **dadurch gekennzeichnet, dass** die Trennzangen (21) in ihrer zweiten Trennposition gegen Exzenter (24) in Anschlag gelangen, deren Position regelbar ist.

8. Rattrapante-Mechanismus nach einem der vorhergehenden Ansprüche, **dadurch gekennzeichnet, dass** die Sperrmittel Sperrzangen (18) sind.

9. Rattrapante-Mechanismus nach Anspruch 7, **dadurch gekennzeichnet, dass** die Sperrzangen (18) von den Trennzangen (21) getragen werden.

10. Rattrapante-Mechanismus nach Anspruch 8, **dadurch gekennzeichnet, dass** die Sperrzangen (18) biegsam sind.

11. Rattrapante-Mechanismus nach einem der vorhergehenden Ansprüche, **dadurch gekennzeichnet, dass** der Mechanismus ferner ein Rattrapante-Säulenrad (20) umfasst, dessen Rotation das Drehen der Trennzangen (21) und/oder der Sperrmittel (18) steuert.

12. Rattrapante-Mechanismus nach einem der vorhergehenden Ansprüche, **dadurch gekennzeichnet, dass** der Mechanismus ferner einen Trennhebel (25) umfasst, der sich auf dem Rattrapante-Rad (3) dreht und gestaltet ist, um derart mit den aktiven Enden (2) der Trennzangen (21) und mit dem Rattrapante-Hebel (4) zusammenzuwirken, dass das Drehen des Trennhebels (25) die Drehung des Rattrapante-Hebels (4) herbeiführt; und dadurch, dass der Trennhebel (25) ferner derart auf dem Rattrapante-Rad (3) gestaltet ist, dass, unabhängig von der Position des Rattrapante-Rades (3), wenn die Trennzangen (21) ihre zweite Trennposition erreichen, sie über ihre aktiven Enden (22) entweder mit dem Rattrapante-Hebel (4) oder mit dem Trennhebel (25) oder mit beiden in Kontakt gelangen, zum sicherzustellen, dass der Rattrapante-Hebel (4) immer in eine Position gedreht wird, in der er nicht mehr mit dem Rattrapante-Herz (1) in Kontakt ist.

13. Rattrapante-Mechanismus nach einem der vorhergehenden Ansprüche, **dadurch gekennzeichnet, dass** der Rattrapante-Hebel (4) eine erste Trennrolle (13) umfasst, die sich auf dem Rattrapante-Hebel (4) dreht und dazu bestimmt ist, mit dem aktiven Ende (22) der Trennzangen (21) zusammenzuwirken.

14. Chronographenmechanismus, der einen Rattrapante-Mechanismus nach einem der Ansprüche 1 bis 13 umfasst.

## Claims

1. Flyback mechanism comprising a flyback wheel (3), a flyback lever (4) pivoted on the flyback wheel (3) and subjected to the action of a flyback spring (9) tending to hold said flyback lever (4) in contact with a flyback heart-piece (1) pivoted coaxially with the flyback wheel (3) and means (18) for blocking the flyback wheel (3) which are arranged to pivot between a first, inoperative position and a second, blocking position in which they block the flyback wheel (3), **characterised in that** the flyback mechanism further comprises isolation claws (21) formed from two converging arms each having an active end (22) intended to cooperate with the flyback lever (4), said isolation claws (21) being arranged so that the arms pivot between a first, inoperative position in which the flyback lever (4) is in contact with the flyback heart-piece (1) and a second, isolation position in which one of the active ends (22) of the isolation claws cooperates with the flyback lever (4) to cause it to pivot against the action of its flyback spring (9) into a position in which it is no longer in contact with the flyback heart-piece (1); and **in that** the blocking means (18) are arranged with respect to the isolation claws (21) in order to block the flyback wheel (3) before the isolation claws (21) come into contact with the flyback lever (4) when said isolation claws (21) pivot into their second, isolation position.

2. Flyback mechanism as claimed in claim 1, **characterised in that** the arms of the isolation claws (21) are arranged to pivot at their intersection (A).

3. Flyback mechanism as claimed in claim 1, **characterised in that** the arms of the isolation claws (21) are arranged to each pivot at a point distinct and different from their intersection.

4. Flyback mechanism as claimed in any one of claims 2 or 3, **characterised in that** the blocking means (18) are pivoted coaxially with the point of intersection of the arms of the isolation claws (21).

5. Flyback mechanism as claimed in any one of the preceding claims, **characterised in that** the active ends (22) of the isolation claws (21) are essentially circular in shape; and **in that** said active ends (22) are concentric with the flyback wheel (3) when the isolation claws are in their second, isolation position.

6. Flyback mechanism as claimed in any one of the preceding claims, **characterised in that** the isolation claws (21) are subjected to the action of an isolation spring (23) tending to push them into their second, isolation position.

7. Flyback mechanism as claimed in any one of the preceding claims, **characterised in that**, in their second, isolation position, the isolation claws (21) come into abutment against eccentrics (24) which are adjustable in position.

8. Flyback mechanism as claimed in any one of the preceding claims, **characterised in that** the blocking means are blocking claws (18).

9. Flyback mechanism as claimed in claim 7, **characterised in that** the blocking claws (18) are carried by the isolation claws (21).

10. Flyback mechanism as claimed in claim 8, **characterised in that** the blocking claws (18) are flexible.

11. Flyback mechanism as claimed in any one of the preceding claims, **characterised in that** the mechanism further comprises a flyback column wheel (20), the rotation of which controls the pivoting of the isolation claws (21) and/or of the blocking means (18).

12. Flyback mechanism as claimed in any one of the preceding claims, **characterised in that** the mechanism further comprises an isolation lever (25) pivoted on the flyback wheel (3) and arranged to cooperate with the active ends (2) of the isolation claws (21) and with the flyback lever (4) so that the pivoting of the isolation lever (25) drives the pivoting of the flyback lever (4); and **in that** the isolation lever (25) is further arranged on the flyback wheel (3) so that, whatever the position of the flyback wheel (3) when the isolation claws (21) reach their second, isolation position, they come into contact via their active ends (22) either with the flyback lever (4) or with the isolation lever (25) or both in order to ensure that the flyback lever (4) is always pivoted into a position where it is no longer in contact with the flyback heart-piece (1).

13. Flyback mechanism as claimed in any one of the preceding claims, **characterised in that** the flyback lever (4) comprises a first isolation roller (13) pivoted on said flyback lever (4) and intended to cooperate with the active end (22) of the isolation claws (21).

14. Chronograph mechanism comprising a flyback mechanism as claimed in any one of claims 1 to 13.
